# EUROPÄISCHE PATENTANMELDUNG

(11) **EP 2 357 051 A1**
(43) Veröffentlichungstag der Anmeldung: **17.08.2011**
(21) Anmeldenummer: 10150850.5
(22) Anmeldetag: 15.01.2010
(51) Int. Cl.: B22D 11/06, B22D 11/16, B22D 11/22

(54) **Verfahren zum Betrieb einer Gießwalzverbundanlage, Gießwalzverbundanlage und Steuer- und/oder Regeleinrichtung für eine Gießwalzverbundanlage**

(71) Anmelder: SIEMENS AKTIENGESELLSCHAFT, 80333 München (DE)
(72) Erfinder: Grüss, Ansgar, 91054, Erlangen (DE); Matschullat, Thomas, 90542, Eckental (DE)

(57) **Zusammenfassung**

Die Erfindung betrifft eine Gießwalzverbundanlage, eine Steuer- und/oder Regeleinrichtung und ein Verfahren zum Betrieb einer Gießwalzverbundanlage (1), wobei das Flüssigmetall (F) mittels zweier sich entgegengesetzt drehender Gießrollen (2) zu einem Metallband (B), vorzugsweise mit einer Dicke kleiner 3 Millimeter, vergossen wird, wobei die Gießrollen (2) jeweils eine Oberfläche (3) aufweisen, die während des Vergießens wenigstens teilweise das zu vergießende Metall kontaktiert. Indem vor dem Gießbeginn wenigstens ein Teilbereich der für den Kontakt mit dem zu vergießenden Metall vorgesehenen Gießrollenoberfläche (3) auf eine vorgegebene Temperatur erhitzt wird, kann ein Verfahren und Vorrichtungen bereitgestellt werden, mit welchen die Produktqualität des gegossenen Bandes insbesondere zum Gießbeginn erhöht wird und die stationären Gießbedingungen schneller erreicht werden.

## Beschreibung

Verfahren zum Betrieb einer Gießwalzverbundanlage, Gießwalzverbundanlage und Steuer- und/oder Regeleinrichtung für eine Gießwalzverbundanlage

Die Erfindung betrifft ein Verfahren zum Betrieb einer Gießwalzverbundanlage, wobei das Flüssigmetall mittels zweier sich entgegengesetzt drehender Gießrollen zu einem Metallband, vorzugsweise mit einer Dicke kleiner 3 Millimeter, vergossen wird, wobei die Gießrollen jeweils eine Oberfläche aufweisen, die während des Vergießens wenigstens teilweise das zu vergießende Metall kontaktiert. Ferner betrifft die Erfindung eine Gießwalzverbundanlage mit einem als Zweirollengießmaschine ausgebildetem Gießaggregat, mit einer Heizeinrichtung zum Beheizen einer Oberfläche der Gießrollen, und mit einer Steuer- und/oder Regeleinrichtung zum Steuern und/oder Regeln des Gießprozesses. Darüber hinaus betrifft die Erfindung eine Steuer- und/oder Regeleinrichtung für eine Gießwalzverbundanlage.

Zweirollengießverfahren werden zum endabmessungsnahen Gießen von Metallband verwendet. Diese werden deshalb als endabmessungsnahe Gießverfahren bezeichnet, da diese in der Regel Metallbänder von weniger als 3mm direkt aus dem Gießaggregat abführen können. Derartige Dicken liegen bereits relativ nah an den gewünschten Endabmessungen des Metallbands.

Dies hat erhebliche Vorteile für die Energiebilanz einer solchen Anlage und die Dimensionierung der dem Gießaggregat nachfolgenden Aggregate, z.B. eine Walzstraße.

Bei Stranggießanlagen liegen die Dicken des Walzguts im Zentimeterbereich, wodurch erstens in der Regel häufig eine Vorstraße zum Vorwalzen des Metallbands erforderlich ist und zweitens eine mehrgerüstige, häufig vier- oder fünfgerüstige, Walzstraße zum Endwalzen des Metallbands.

Zudem sind bei Gießwalz-Verfahren mit Stranggießanlagen in der Regel noch Zwischenheizschritte erforderlich sind, welche beim Zweirollengießen entfallen können.

Bei Zweirollengießverfahren wird aus einer Gießpfanne über einen Verteiler Flüssigmetall zwischen die Gießrollen, auch Gießwalzen genannt, eingebracht. Dies erfolgt in der Regel mittels eines Tauchrohrs. Es bildet sich zwischen die Gießrollen ein sogenanntes Gießbad aus Flüssigmetall, auch als Sumpf bezeichnet.

Das Flüssigmetall wird dem Gießbad in der Regel mit einer Mehrzahl an Zuführkanälen zugeführt. Insbesondere verteilen sich diese Zuführkanäle über die Länge der Gießrollen, welche auch Ballenbreite genannt wird.

Die Gießrollen rotieren beim Vergießen des Metalls derart in entgegengesetzter Richtung, dass ein verfestigtes Metallband aus dem von den zwei Gießrollen gebildeten Gießspalt austritt. Das zwischen den Gießrollen angeordnete Flüssigmetall verfestigt sich bei Kontakt mit der Gießrollenoberfläche. Es wächst eine Bandschale auf der Gießrollenoberfläche auf.

Im Gießspalt, d.h. am Ort des kleinsten Abstands längs der Gießrollen, werden die zwei auf den jeweiligen Gießrollen aufgewachsenen Strangschalen zusammengeführt, wodurch ein verfestigtes Metallband entsteht.

Eine Anlage dieser Art ist bspw. gezeigt in der Offenlegungsschrift KR2006074643-A. Hier wird auch eine Temperatursteuerung für das Gießbad und die Gießrollenoberfläche offenbart.

Um Flüssigmetall auf diese Weise vergießen zu können, ist es erforderlich, dass sich das kontinuierlich in das Gießbad eingeleitete Flüssigmetall über die Länge der Gießrollen verteilt.

Bei Gießbeginn, d.h. bei erstmaliger Verteilung des Flüssigmetalls über die Gießrollen pro Gießprozess, liegt in der Regel ein instabiler Gießprozesszustand vor. Dieser bedingt eine verschlechterte Produktqualität des Metallbands. Insbesondere entspricht bspw. das gegossene Dicken- oder Temperaturprofil des Metallbands nicht einem gewünschten Soll-Profil. Ferner kann es aufgrund der undefinierten und ungleichmäßigen Gießbedingungen zu unerwünschten Gas bzw. Lufteinschlüssen im Metallband kommen.

Aufgabe der vorliegenden Erfindung ist es, ein Verfahren und eine Vorrichtung bereitzustellen, mittels derer die Produktqualität des gegossenen Bandes insbesondere zum Gießbeginn erhöht wird und die stationären Gießbedingungen schneller erreicht werden.

Der verfahrensmäßige Teil der Aufgabe wird bei einem gattungsgemäßen Verfahren der eingangs genannten Art dadurch gelöst, dass vor dem Gießbeginn wenigstens ein Teilbereich der für den Kontakt mit dem zu vergießenden Metall vorgesehenen Gießrollenoberfläche auf eine vorgegebene Temperatur erhitzt wird.

Der Teilbereich kann ein Teil der Mantelfläche der Gießrolle sein, der kleiner ist, als die für den Kontakt mit dem zu vergießenden Metall vorgesehene Gießrollenoberfläche. Es kann jedoch auch die gesamte für den Kontakt mit dem zu vergießenden Metall vorgesehene Gießrollenoberfläche als zu erhitzender Bereich vorgesehen werden. Ebenfalls ist denkbar, dass der erhitzte Bereich größer ist, als die für den Kontakt mit dem zu vergießenden Metall vorgesehene Gießrollenoberfläche. Letzteres kann bspw. aus technischen Gründen sinnvoll sein, da dies vergleichsweise einfach umsetzbar ist.

Durch Erhitzen eines solchen Bereichs der Gießrollenoberfläche wird die Zeit bis zum Erreichen der stationären Gießbedingungen verringert, da die Temperaturdifferenz zwischen Temperatur des Bereichs der Gießrollenoberfläche im stationären Gießbetrieb und Temperatur dieses Bereichs bei Gießbeginn verringert wird. Insbesondere werden die Temperaturverläufe des Gießbades bereits beim Gießbeginn vergleichmäßigt, was zu einem stabileren Gießprozess verhilft.

Somit werden die stationären Gießbedingungen zu einem früheren Zeitpunkt erreicht, als bei einem bisherigen Betrieb von gattungsgemäßen Gießwalzverbundanlagen. Das Erreichen des Gleichgewichtszustands des Gießprozesses bzw. der stationären Gießbedingungen kann bei Anlagen gemäß dem Stand der Technik einige Minuten dauern. Innerhalb dieses Zeitraums kann das Metallband erhebliche Qualitätsmängel aufweisen. Die Erfindung erlaubt es, diese Qualitätsmängel zu reduzieren und ggf. ganz zu vermeiden.

In einer vorteilhaften Ausführungsform des erfindungsgemäßen Verfahrens ist die vorgegebene Temperatur höher als 400 Kelvin. Durch eine Erhitzung des erhitzten Bereichs der Gießrollenoberfläche vor Gießbeginn auf eine Temperatur von mehr 400, vorzugsweise ein Erhitzen auf eine Temperatur zwischen 450 Kelvin und 500 Kelvin, wird das thermische Gleichgewicht des Gießprozesses bei Gießbeginn besonders schnell erreicht. Vorteilhaft ist auch, eine Temperatur kleiner als 650 Kelvin einzustellen. Dadurch wird die Gießrollenoberfläche nicht unnötig erhitzt, und insbesondere bei Gießbeginn, welcher in der Regel mit dem Beginn einer Kühlung der Gießrollen verbunden ist, muss nur wenig überschüssige Energie abgeführt werden, welche durch Erhitzen der Gießrollenoberfläche vor Gießbeginn bereitgestellt wurde.

Insbesondere ist es vorteilhaft, dass die vorgegebene Temperatur im Wesentlich gleich der Betriebstemperatur dieses Bereichs während des stationären Gießbetriebs ist. Die Betriebstemperatur der Oberfläche hängt vom Anlagenlayout ab. Dem jeweiligen Anlagenbetreiber ist diese jedoch stets bekannt. In diesem Fall stellt sich das thermische Gleichgewicht des Gießprozesses im Hinblick auf den Energiefluss zwischen zu vergießendem Metall und Gießrollenoberfläche nahezu instantan ein, wodurch im Grunde ab Gießbeginn ein fehlerfreies Band gegossen werden kann.

Eine vorteilhafte Fortbildung ist es, eine vorgegebene Temperaturverteilung für den zu erhitzenden Bereich vorzugeben und einzustellen. Hierdurch kann bspw. eine ortsaufgelöste Temperaturverteilung über die Ballenlänge realisiert werden, bspw. von Beginn an gewünschte Temperaturprofile und/oder Dickenprofile des gegossenen Bandes einzustellen. In diesem Fall ist die Heizeinrichtung dementsprechend auszubilden, dass die Gießrollenoberfläche, bspw. segmentweise in Längsrichtung der Gießrolle, beheizbar ist. Die einzelne Segmente erstrecken sich vorzugsweise in Umfangsrichtung der Gießrolle und sind somit als Scheiben ausgebildet. Durch Änderung der Scheibenbreite kann die Ortsauflösung der Gießrollenerhitzung in Längsrichtung der Gießrolle eingestellt werden.

Vorzugsweise wird die Erhitzung derart durchgeführt, dass wenigstens derjenige Bereich der Gießrollenoberfläche erhitzt wird, der für den Kontakt mit dem zu vergießenden Metall vorgesehen ist. Durch die Erhitzung des gesamten Bereichs, welcher während des Vergießens in Kontakt mit dem zu vergießenden Metall tritt, kann die vorgegebene Temperatur bzw. vorgegebene Temperaturverteilung für diesen Bereich eingestellt werden. Da der gesamte für den Kontakt mit dem zu vergießenden Metall vorgesehene Bereich Einfluss auf das Metallband nimmt, kann hierdurch ein qualitativ besonders gutes Ergebnis für das Metallband bei Gießbeginn erzielt werden.

Vorteilhaft ist es ebenfalls, dass bei oder nach Erreichen der vorgegebenen Temperatur das Vergießen des Flüssigmetalls begonnen wird. Hierdurch kann einerseits eine hohe Produktqualität des Metallbands bereits zu Gießbeginn bereitgestellt. Andererseits kann, insbesondere bei Start des Vergießens bei Erreichen der vorgegebenen Temperatur bzw. Temperaturverteilung, der Gießbeginn in gewünschter Weise, insbesondere zeitoptimal, zum Vorheizprozess in Beziehung gesetzt werden.

Vorzugsweise wird hierzu eine Ist-Temperatur bzw. Ist-Temperaturverteilung des zu erhitzenden Bereichs der Gießrollenoberfläche erfasst, um den Zeitpunkt des Gießbeginns bestimmen zu können.

Vorteilhafterweise wird der Zeitpunkt des Gießbeginns in Abhängigkeit von einer Temperatur des erhitzten bzw. zu erhitzenden Bereichs, vorzugsweise der Ist-Temperatur und/oder Ist-Temperaturverteilung des Bereichs, bestimmt. Insbesondere kann vorgesehen werden, dass mit dem Vergießen begonnen wird, sobald ein vorgegebener Schwellwert für die Ist-Temperatur bzw. Ist-Temperatur-verteilung überschritten wird. Hierzu kann ein Modell, insbesondere ein prädiktives Modell verwendet werden, um den Zeitpunkt des Gießbeginns zu ermitteln. Dieses kann vorteilhaft im Rahmen eines modellprädiktiven Reglers für das Erhitzen der Gießrollenoberfläche vor Gießbeginn eingesetzt werden.

Vorteilhaft ist es auch, eine entsprechende Temperaturerfassungseinrichtung vorzusehen, welche vorzugsweise mit der Steuer- und/oder Regeleinrichtung wirkverbunden ist. Mittels der Temperaturerfassungseinrichtung wird eine Ist-Temperatur erfasst. Mittels der Steuer- und/oder Regeleinrichtung wird vorzugsweise der Heizprozess für den Bereichs sowie der Zeitpunkt des Gießbeginns gesteuert und/oder geregelt. Durch ein derartiges Vorgehen kann ein geschlossener Regelkreislauf bereitgestellt werden, der zumindest das Erhitzen der Gießrollenoberfläche auf eine vorgegebene Temperatur bzw. Temperaturverteilung und damit einen qualitativ hochwertigen Gießbeginn sicherstellt. Alternativ kann mittels der erfassten Temperatur das Bedienpersonal den Heizprozess manuell beeinflussen, insbesondere steuern.

In einer vorteilhaften Ausführungsform wird die Erhitzung induktiv bewirkt. Ein induktives Erhitzen kann mit hoher Ortsauflösung erfolgen. Insbesondere kann der Energieeintrag in die Gießrolle hiermit genau gesteuert werden, z.B. durch die der Gießrollenoberfläche mittel der Induktionsspule zugeführte Energie, einstellbar bspw. Über die Frequenz des die Erhitzung erzeugenden Magnetfeldes und die elektrische Leistung der Induktionsspule. Insbesondere ist darauf zu achten, dass der Energieeintrag nicht zu einer Beschädigung der Gießrollenoberfläche führt, z.B. durch Aufschmelzen, verursacht durch zu hohe lokale Energiedichte.

Die Induktionsheizeinrichtung kann insbesondere verfahrbar und/oder schwenkbar ausgebildet sein. So ist diese während des Vorheizens der Gießrollen in einer Betriebsposition relativ nah an den Gießrollen anordenbar und nach Gießbeginn in eine Parkposition bewegbar. Die Parkposition ist vorzugsweise derart gewählt, dass diese sowohl vom Gießbad als auch von den Gießrollen derart beabstandet ist, dass Beschädigungen der Induktionsheizeinrichtung aufgrund des Gießbetriebs im Wesentlichen ausgeschlossen werden können.

In einer weiteren Ausgestaltung des erfindungsgemäßen Verfahrens wird die Erhitzung mittels einer Widerstandsheizeinrichtung bewirkt. Diese kann alternativ oder zusätzlich zur Induktionsheizung eingesetzt werden. In diesem Fall wird bspw. durch in der Gießrolle oberflächennah angeordnete Heizdrähte der gewünschte Bereich der Gießrollenoberfläche erhitzt.

In einer weiteren vorteilhaften Ausführungsform des erfindungsgemäßen Verfahrens wird die Erhitzung mittels eines den Gießrollen zugeführten erhitzten Mediums, insbesondere erhitztes Wasser oder erhitztes Thermoöl, bewirkt. Vorteilhaft kann ein flüssiges Medium verwendet werden. Dies ist dahingehend besonders vorteilhaft, da die Gießrollen in der Regel eine Kühlwasserversorgung haben, um die Oberfläche der Gießrollen während des Gießbetriebs zu kühlen. Für das Erhitzen des Bereichs der Gießrollenoberfläche vor Gießbeginn kann daher vorzugsweise dasselbe Kanalsystem in der Gießrolle verwendet werden, das während des Gießbetriebs für die Kühlung der Gießrolle verwendet wird. Hierdurch werden Kosten gespart. Das Medium sollte idealerweise eine hohe Wärmekapazität und eine gute Wärmeleitfähigkeit aufweisen.

Insbesondere ist es vorteilhaft, nach Gießbeginn das gleiche flüssige Medium zur Kühlung der Gießrollenoberfläche zu verwenden, welches zuvor zum Erhitzen verwendet wurde. Hierdurch werden Emulsionen und Flüssigkeitsmischungen vermieden, die ggf. im Hinblick auf entstehende Turbulenzen und Wärmeübertragungsverhalten nicht gut kontrollierbar sind.

Vorteilhafterweise wird den Gießrollen vor Gießbeginn ein auf die Gießrollenoberfläche erhitzend wirkendes flüssiges Medium zugeführt und nach Gießbeginn ein auf die Gießrollenoberflächen kühlend wirkendes flüssiges Medium zugeführt. Vorzugsweise kann zwischen dem Kühlmedium und dem Heizmedium umgeschaltet werden, wobei die Umschaltung bei Gießbeginn oder kurz nach Gießbeginn erfolgt.

Zum Kühlen und Erhitzen wird vorzugsweise dasselbe Kanalsystem innerhalb der Gießrolle genutzt. Vorzugsweise ist die Schaltstelle zum Umschalten von einer Heizwirkung auf eine Kühlwirkung möglichst nahe an den, ggf. auch innerhalb der, Gießrollen angeordnet. Vorzugsweise ist die Schaltstelle derart an den Gießrollen angeordnet, dass bei einer Umschaltung von einem erhitzend wirkenden Medium auf ein kühlend wirkendes Medium das kühlend wirkende Medium weniger als 5 Sekunden, vorzugsweise weniger als 1 Sekunde, benötigt, um in das Kanalsystem wenigstens einer der beiden Gießrollen einzutreten. Dadurch kann die Umschaltzeit von einer Heizwirkung auf eine Kühlwirkung auf die Gießrollenüberfläche möglichst gering gehalten werden, wodurch die Qualität des Prozesses weiter verbessert wird. Durch ein derartiges Vorgehen wird der technische Aufwand für eine Heizeinrichtung vergleichsweise gering gehalten und die erfindungsgemäße Lösung kann einfach für bestehende Gießwalzverbundanlagen nachgerüstet werden.

Der vorrichtungsmäßige Teil der Aufgabe wird gelöst durch eine Gießwalzverbundanlage mit einem als Zweirollengießmaschine ausgebildeten Gießaggregat, mit einer Einrichtung zum Beheizen einer Oberfläche der Gießrollen, mit einer Steuer-und/oder Regeleinrichtung zum Steuern und/oder Regeln des Gießprozesses, wobei die Steuer- und/oder Regeleinrichtung mit der Heizeinrichtung wirkverbunden ist, wobei die Steuer-und/oder Regeleinrichtung einen maschinenlesbaren Programmcode aufweist, welcher Steuerbefehle umfasst, welche die Steuer- und/oder Regeleinrichtung zur Durchführung des Verfahrens nach einem der Ansprüche 1 bis 12 veranlassen.

Vorzugsweise umfasst die Gießwalzverbundanlage wenigstens eine Temperaturerfassungseinrichtung zur Erfassung einer Temperatur einer Oberfläche einer Gießrolle, wobei die Temperaturerfassungseinrichtung mit der Steuer- und/oder Regeleinrichtung wirkverbunden ist. Durch eine derartige Temperaturerfassungseinrichtung kann eine geschlossene Regelschleife zur Temperatureinstellung realisiert werden. Insbesondere kann in diesem Fall ein Zeitpunkt des Gießbeginns in Abhängigkeit von der erfassten Temperatur der Gießrollenoberfläche bestimmt bzw. vorausgesagt und das Vergießen des Flüssigmetalls durch die Steuer- und/oder Regeleinrichtung veranlasst werden.

In einer vorteilhaften Ausgestaltung der Erfindung weist die Einrichtung einen geschlossenen Flüssigkeitskreislauf aufweist, wobei die Einrichtung vor dem Gießbeginn als Heizeinrichtung und nach dem Gießbeginn als Kühleinrichtung für die Gießrollenoberfläche einsetzbar ist. Es gelten hierzu die oben erwähnten Vorteile, wie etwa leichte Nachrüstbarkeit, Verwendbarkeit des gleichen Mediums, usw..

Insbesondere die mit einem flüssigen Medium arbeitenden Heizeinrichtungen bzw. Kühleinrichtungen können vorteilhaft mit Wärmerückgewinnungseinrichtungen, z.B. Wärmetauschern, wirkverbunden werden, wodurch die Energiebilanz einer Gießwalzverbundanlage weiter verbessert wird.

Der vorrichtungsmäßige Teil der Aufgabe wird auch gelöst durch eine Steuer- und/oder Regeleinrichtung für eine Gießwalzverbundanlage, mit einem maschinenlesbaren Programmcode, welcher Steuerbefehle umfasst, welche die Steuer- und/oder Regeleinrichtung zur Durchführung des Verfahrens nach einem der Ansprüche 1 bis 12 veranlassen.

Weitere Vorteile ergeben sich aus den nachfolgenden Ausführungsbeispielen, welche anhand schematischer Zeichnungen genauer erläutert werden. Es zeigen:
- FIG 1: eine Ansicht einer Gießwalzverbundanlage in Betrieb,
- FIG 2: eine Vorderansicht des Gießaggregats mit Induktionsheizung,
- FIG 3: eine Seitenansicht des Gießaggreggats mit Induktionsheizung,
- FIG 4: eine Schnittansicht der Gießrolle mit Widerstandsheizung,
- FIG 5: eine Darstellung eines auf einer Ebene abgerollten Kupfermantels einer Gießrolle mit eingelagerten Heizdrähten,
- FIG 6: einen kombinierte Heiz- und Kühlkreislauf für Heißwasser oder Thermoöl,
- FIG 7: einen kaskadierten Heiz- und Kühlkreislauf zum Heizen bzw. Kühlen der Gießrollenoberfläche,
- FIG 8: einen kombinierten Heiz- und Kühlkreislauf für eine sattdampfbetriebene Erhitzung der Gießrollenoberfläche,
- FIG 9: ein Ablaufdiagramm für eine Ausführungsform des erfindungsgemäßen Verfahrens.

FIG 1 zeigt einen Ausschnitt einer schematisch dargestellten, im Betrieb befindliche Gießwalzverbundanlage 1. Diese umfasst ein als Zweirollengießmaschine ausgebildetes Gießaggregat. Die Zweirollengießmaschine umfasst zwei Gießrollen 2, die jeweils eine Gießrollenoberfläche 3 aufweisen.

Von einem relativ zu den Gießrollen 2 erhöhten Niveau wird aus einem Flüssigmetalllager 11, bspw. einer Gießpfanne oder einem anderen Behältnis, Flüssigmetall F in einen Bereich zwischen die Gießrollen 2 gegeben. Dies erfolgt bspw. mittels eines Tauchrohres 12.

Die Gießrollen 2 drehen sich dabei entgegengesetzt derart, dass ein Metallband B aus erstarrtem Flüssigmetall F aus dem von den Gießrollen 3 gebildeten Gießspalt abgeführt wird.

Das aus der Zweirollengießmaschine austretende Metallband B wird über eine Bandschlaufe in ein Walzgerüst 13 eingeführt, welches eine Endwalzung, d.h. eine Walzung auf die gewünschte Zieldicke, des Metallbands B vornimmt.

In der Regel erfolgt anschließend eine weitere in FIG 1 nicht dargestellte Bearbeitung des Metallbands B, beispielsweise die Einstellung der Gefügeeigenschaften mittels einer Kühlstrecke.

Dem Walzgerüst 13 ist im Ausführungsbeispiel ein Satz bzw. Paar von Treiberrollen 14 vorgeordnet, welcher eine Zugentkopplung von Walzgerüst 13 und der Bandschlaufe des Metallbands B bewirkt.

In der dargestellten Ausführung des Gießaggregats sind an den Gießrollen Induktionsheizeinrichtungen 4 angeordnet, welche vor Gießbeginn zum Beheizen der Gießrollenoberfläche verwendet werden.

Ferner sind nahe der Oberfläche der Gießrollen Temperaturerfassungseinrichtungen 10 angeordnet, mittels derer die Temperatur der Oberfläche der Gießrollen, insbesondere kontaktlos, erfasst werden kann.

Die Temperaturerfassungseinrichtungen 10 können im stationären Gießbetrieb zur Bestimmung der Temperatur der Gießrollenoberfläche 3 eingesetzt werden, wobei die erfasste Temperatur ggf. herangezogen werden kann, um Einfluss auf einen Kühlprozess für die Gießrollen 2 zu nehmen.

Sowohl die Temperaturerfassungseinrichtungen 10, als auch die Induktionsheizeinrichtungen 4 sind mit einer Steuer- und/oder Regeleinrichtung 50 wirkverbunden. Ebenso sind der Flüssigmetallspeicher 11, sowie die Antriebe der Gießrollen 2 mit der Steuer- und/oder Regeleinrichtung 50 wirkverbunden.

Die Steuer- und/oder Regeleinrichtung 50 weist maschinenlesbaren Programmcode 41 auf, welcher Steuerbefehle umfasst, welche die Steuer- und/oder Regeleinrichtung zur Durchführung einer Ausführungsführungsform des erfindungsgemäßen Verfahrens veranlassen.

Die Steuer- und/oder Regeleinrichtung 50 wird vorzugweise ebenfalls verwendet, um den stationären Gießprozess zu steuern und/oder zu regeln.

Vorzugsweise wird der Programmcode 41 speicherprogrammiert auf der Steuer- und/oder Regeleinrichtung 50 hinterlegt. Bspw. wird der Programmcode 41 mittels eines Datenträgers 40, z.B. einer CD oder einem USB-Sticks, auf die Steuer- und/oder Regeleinrichtung 50 übertragen. Die Hinterlegung des Programmcodes 41 kann jedoch auch durch beliebige andere Verfahren erfolgen, z.B. mittels eines Netzwerks.

Mittels einer derart hergerichteten Steuer- und/oder Regeleinrichtung 50 ist es nun möglich, den Gießbeginn in Abhängigkeit von der Temperatur der Gießrollenoberfläche 3 zu regeln bzw. zu steuern.

Sobald die Oberflächentemperatur der Gießrollenoberfläche 3, insbesondere der Anteil, welcher zum Kontakt mit dem zu vergießenden Metall vorgesehen ist, eine vorgegebene Temperatur, insbesondere die stationäre Betriebstemperatur, aufweist, wird durch die Steuer- und/oder Regeleinrichtung 50 der Gießbeginn veranlasst und Flüssigmetall F auf die rotierenden Gießrollen 2 geführt.

Die Steuer- und/oder Regeleinrichtung 50 veranlasst dann, dass das Flüssigmetall F mittels des Tauchrohrs 12 zwischen die Gießrollen 2 eingebracht wird.

FIG 2 zeigt eine Darstellung einer Zweirollengießmaschine mit einer Induktionsheizeinrichtung 4 zum Vorheizen der Oberfläche 3 der Gießrollen 2.

Gemäß FIG 2 ist die Induktionseinrichtung 4 näher am Gießbad angeordnet als die Temperaturerfassungseinrichtung 10, welche in Umfangsrichtung entgegen der Drehrichtung der Gießrolle relativ zur Induktionseinrichtung angeordnet ist. Die relativen Positionen der Induktionsheizeinrichtung 4 und der Temperaturerfassungseinrichtung 10 können auch vertauscht sein.

Die Position der Temperaturerfassungseinrichtung 10 relativ zur Induktionsheizung 4 ist in der Steuer- und/oder Regeleinrichtungen 50 zu berücksichtigen, insbesondere wenn ein Zeitpunkt für einen Gießbeginn vorausberechnet werden soll.

In FIG 2 und FIG 1 sind die Positionen von Induktionsheizeinrichtung 4 und Temperaturerfassungseinrichtungen 10 vertauscht, da beide Konfigurationen möglich sind. Der Fachmann kann sich seine bevorzugte Ausführung wählen.

Vorzugsweise wird die Temperatur der Oberfläche 3 mittels eines entsprechenden Modells in Abhängigkeit der der Gießrolle 2 zugeführten Energie bestimmt. Vorzugsweise wird die Kontakttemperatur bestimmt. Durch die Verwendung eines Modells zur Bestimmung einer Kontakttemperatur der Gießrollenoberfläche 3, insbesondere in Richtung der Längsachse der Gießrolle 2, kann eine qualitativ hochwertige Vorheizung der Gießrollen 2 sichergestellt werden.

Als Kontakttemperatur beim Vorwärmen der Gießrollen 2 wird die Temperatur desjenigen Abschnitts der Gießrollenoberfläche 3 verstanden, welcher im stationären Betrieb das Flüssigmetall F neu kontaktieren würde. Mit anderen Worten ist also die Kontakttemperatur die Temperatur eines Gießrollenoberflächenabschnitts bei Eintritt in das Bad aus Flüssigmetall F zwischen den Gießrollen 2, wenn dieses vorliegen würde.

FIG 3 zeigt eine Seitenansicht einer Gießrolle mit der Induktionsheizvorrichtung 4. Die Induktionsheizvorrichtung 4 umfasst vorzugsweise eine Vielzahl von nicht näher dargestellten Induktionsspulen, wobei diese derart angeordnet sind, dass die Gießrollenoberfläche segmentweise in Längsrichtung bzw. in Richtung der Gießrollenballenlänge beheizbar ist. Dadurch kann eine gewünschte Temperaturverteilung längs der Gießrollenballenlänge eingestellt werden. Die Segmente sind hier scheibenförmig ausgebildet. Eine derartige Segmentierung erlaubt es, einen gewünschten orstabhängigen Temperaturverlauf in Längsrichtung der Gießrolle 2 einzustellen.

FIG 4 zeigt einen Schnitt einer Gießrolle 2 in Längsrichtung. Dabei ist ein Gießrollengrundkörper 15 ersichtlich sowie ein Kupfermantel 16. Der Kupfermantel 16 bildet die Mantelfläche der Gießrolle 2 und umgibt den Gießrollengrundkörper 15. Der Kupfermantel 16 dient zur Einstellung der gewünschten Wärmeflussbedingungen zwischen Gießbad bzw. Flüssigmetall F und Gießrollenoberfläche 3.

Der Kupfermantel 16 umfasst gemäß Ausführungsbeispiel Heizdrähte 17. Diese sind im gezeigten Ausführungsbeispiel in den Kupfermantel 16 eingelagert. Die Summe der Heizdrähte 17 bildet die Widerstandsheizeinrichtung 5, mit der die Gießrollenoberfläche 3 beheizt wird.

Für die Heizdrähte 17 ist eine gut wärmeleitfähige elektrische Isolation vorzusehen, so dass der im Heizdraht 17 fließende Strom nicht in das Kupfer abfließt, jedoch die Wärme des Heizdrahts effizient auf die Gießrolle 2, insbesondere die Gießrollenoberfläche 3, übertragen wird.

Ein üblicherweise im Kupfermantel 16 vorgesehener Kanal zur Führung eines Kühlmediums ist aus Gründen der Übersichtlichkeit in FIG 4 nicht dargestellt.

FIG 5 zeigt einen auf einer Ebene abgerollten Kupfermantel 16 mit einer Vielzahl an in den Kupfermantel eingebetteten Heizdrähten 17. Diese bilden in Summe die Widerstandsheizung 5.

Die Heizdrähte können bspw. äquidistant in den Kupfermantel 16 eingebracht sein, wodurch eine Heizung der Gießrollenoberfläche 3 über die gesamte Mantelfläche der Gießrolle 2 ermöglicht wird.

FIG 6 zeigt einen bspw. mit Wasser oder Öl, insbesondere Thermoöl, betrieben Heizkreislauf zum Erhitzen der Gießrollenoberfläche 3 auf eine vorgegebene Temperatur.

Um entsprechend hohe Temperaturen des Betriebsmediums zu erreichen, kann der Kreislauf unter entsprechenden Druck gesetzt werden, um einen Phasenübergang des Mediums von flüssig zu gasförmig auch bei erhöhten Temperaturen zu vermeiden. Der Fachmann kann hierzu die einschlägigen Phasendiagramme heranziehen.

Dieser Kreislauf kann sowohl zum Kühlen der Gießrollen 2 im stationären Gießbetrieb verwendet werden, als auch zum Vorwärmen der Gießrollen 2 vor Gießbeginn.

Da häufig eine Wasserkühlung für die Gießrollen 2 zu deren Kühlung im stationären Gießbetrieb vorhanden ist, kann dieser Kreislauf mit leichter Modifikation auch für das Erhitzen der Gießrollenoberflächen 3 vor Gießbeginn verwendet werden. Es ist lediglich noch eine Heizeinrichtung 20 in Flussrichtung des Mediums vor den Gießrollen im Kreislauf vorzusehen. Hierdurch lässt sich diese Ausführungsform einfach für bestehende Zweirollen-Gießanlagen nachrüsten.

Die Gießrollen 2 weisen in der Regel ein Kanalsystem auf, welches vom zugeführten Medium durchströmt werden kann. Abhängig von der Temperatur der Gießrollen und des Mediums kann hierdurch eine Kühlwirkung oder eine Heizwirkung für die Gießrollenoberfläche realisiert werden.

Der in FIG 6 gezeigte Kreislauf umfasst ein Reservoir 24, bspw. eine Kühlwasserreservoir. In diesem ist das flüssige Medium gelagert. Ferner umfasst der Kreislauf eine Pumpe 21, welche das Medium vom Reservoir 24 zu den Gießrollen 2 fördert. In Massenflussrichtung des Mediums vor Eintritt in die Gießrollen 2 durchläuft das Medium eine Heizeinrichtung 20, mittels der das den Gießrollen zuzuführende Medium erhitzt wird. Das Medium wird vorzugsweise auf eine Temperatur erhitzt, die höher ist, als die vorgegebene Temperatur der Gießrollenoberfläche, welche erreicht werden soll. Dadurch wird die vorgegebene Temperatur für die Gießrollenoberfläche möglichst schnell erreicht.

Die Erwärmung des Mediums mittels der Heizeinrichtung kann bspw. thermisch oder elektrisch, bspw. mittels eins Durchlauferhitzers, erfolgen. Vorzugsweise kann die Temperatur des Mediums mittels der Heizeinrichtung 20 geregelt werden, d.h. es sind Temperatursensoren und eine Steuereinrichtung zur Temperatureinstellung vorhanden. Die Heizeinrichtung 20 zum Erhitzen des Mediums wird lediglich in der Erhitzungsphase der Gießrollen 2, d.h. vor Gießbeginn, verwendet.

Mit oder nach Erreichen der gewünschten Temperatur der Gießrollenoberfläche 3 wird der Gießprozess begonnen und im Wesentlichen gleichzeitig der Erwärmungsprozess der Gießrollenoberfläche 3 unterbunden und ein Kühlprozess für die Gießrollenoberfläche 3 eingeleitet. Hierzu wird die Heizeinrichtung 20 außer Betrieb gesetzt, so dass das die Heizeinrichtung 20 durchfließende Medium nicht mehr erhitzt wird. Ggf. können im Kreislauf Ventile 23 in Massenflussrichtung vor und nach der Heizeinrichtung 20 geschlossen werden, so dass die Heizeinrichtung nicht mehr vom nun für die Kühlung der Gießrollen 2 vorgesehenen Medium durchflossen wird.

Dadurch fließt das Medium aus dem Reservoir 24 nun in kühlem Zustand in die Gießrollen 2, und kühlt die Gießrollenoberfläche 3 im stationären Gießbetrieb.

Dadurch erwärmt sich das die Gießrollen 2 durchfließende Medium. Das erwärmte Medium wird bspw. dem Reservoir 24 wieder zugeführt, welches auf eine konstante Temperatur geregelt wird. Insbesondere kann auch eine Wärmeabfuhreinrichtung 25 vorgesehen werden, welche dem erwärmten Medium, bspw. während des Aufenthalts im Reservoir 24, aktiv Energie, insbesondere thermische Energie, entzieht. Diese entzogene Energie kann ggf. weiterverwertet werden.

Der Kreislauf aus FIG 6 wird vorzugsweise mittels einer Steuer- und/oder Regeleinrichtung 50 gesteuert und/oder geregelt, so dass der Wechsel vom Vorwärmen der Gießrollen 2 vor Gießbeginn auf eine Kühlung der Gießrollen 2 nach Gießbeginn automatisiert erfolgt.

FIG 7 zeigt eine alternative Ausführungsform, bei der ein Heizkreislauf parallel zu einem Kühlkreislauf angeordnet ist. Durch Ventile 23 ist der Heizkreis vom Kühlkreis entkoppelt betreibbar und umgekehrt. Wie in FIG 6 ist ein Reservoir für ein Kühlmedium 20 vorgesehen. Vorzugsweise ist auch eine Wärmeabfuhreinrichtung 25 vorgesehen, so dass die während des Gießprozesses vom Kühlmedium aufgenommene Energie wieder abgeführt werden kann. Hierdurch wird eine gewünschte Temperatur des Kühlmediums gehalten. Ferner umfasst der Kühlkreislauf eine Pumpe 21 zur Förderung des Kühlmittels im Kühlkreislauf, analog zu FIG 6.

FIG 7 unterscheidet sich im Wesentlichen dadurch von FIG 6, dass die Heizeinrichtung 20 bzw. das Reservoir 24 für das Heizmedium strömungstechnisch parallel zum Kühlkreislauf angeordnet ist.

Dadurch wird der Energieaufwand für das Erhitzen der Gießrollenoberfläche 3 verringert, da das Medium im Gegensatz zu FIG 6 nicht einerseits aktiv gekühlt und andererseits aktiv erhitzt wird. Vielmehr wird das Medium im Heizkreislauf nur aktiv erhitzt und im Kühlkreislauf nur aktiv gekühlt.

Der Heizkreislauf umfasst eine eigenen Pumpe 21 und eine Heizeinrichtung 20 für das Heizmedium. So kann der Heizkreislauf unabhängig vom Kühlkreislauf betrieben werden. Ebenso umfasst der Kühlkreislauf eine eigene Pumpe 21 und eine Wärmeabfuhreinrichtung 25 zur Kühlung des Mediums im Kühlkreislauf.

Beim Erhitzen der Gießrollenoberfläche 3 sind diejenigen Ventile 23 geschlossen, die verhindern, dass das Heizmedium vom Heizkreislauf in den Kühlkreislauf gelangt, und dadurch bspw. das Medium im Kühlkreislauf erwärmt.

Das erhitzte Medium strömt durch die Gießrollen 2 und erwärmt deren Oberfläche 3 auf die vorgegebene Temperatur.

Bei oder nach Erreichen des vorgegebenen Temperaturwertes der Gießrollenoberfläche 3 wird der Gießprozess gestartet.

Im Wesentlichen gleichzeitig oder später werden durch die Steuer -und/oder Regeleinrichtung 50 die entsprechenden Ventile 23 angesteuert, d.h. geöffnet bzw. geschlossen, um den Heizkreislauf von den Gießrollen 2 abzukoppeln und den Kühlkreislauf an die Gießrollen 2 anzukoppeln.

Nachdem dies erfolgt ist, kann eine stationäre Kühlung der Gießrollen mit dem Kühlkreislauf erfolgen. Der Heizkreislauf ist außer Betrieb.

Die Umschaltstelle 29, d.h. diejenigen Stelle, die den Gießrollen 2 in Fließrichtung vorgeordnet ist, und an der Heizkreislauf und Kühlkreislauf verbunden sind, ist vorzugsweise möglichst nah an den Gießrollen 2 anzuordnen.

Dadurch werden Totzeiten zwischen Abkopplung Heizkreislauf und Ankopplung Kühlkreislauf signifikant verringert, wodurch eine bessere Steuerung des Übergangs von Heizprozess der Gießrollen auf Kühlprozess der Gießrollen erfolgen kann. Hierdurch wird die Temperaturführung für die Gießrollenoberfläche 3 verbessert.

Auch bei diesem Konzept kann die während des Kühlprozesses vom Kühlmedium aufgenommene Energie durch eine Wärmeabführeinrichtung 25 abgeführt werden und ggf. weiterverwertet werden.

Besonders geeignete für die Rückgewinnung von Nutzenergie im Rahmen der Ausführungsformen der Erfindung ist die Verwendung von Wasser mit Sattdampftemperatur sowohl als Heizmedium als auch als Kühlmedium.

Eine Ausführungsform zur Verwendung von Wasser mit Sattdampftemperatur ist in FIG 8 gezeigt.

Mittels des dargestellten Kreislaufs kann den Gießrollen 2 vor Gießbeginn auf Sattdampftemperatur erhitztes Wasser zugeführt werden. Die Sattdampftemperatur wird bspw. bei einem vorliegenden Druck von mehr als 50bar eingestellt. Hierdurch können für das Wasser Sattdampftemperaturen über 470 K erreicht werden.

Das aus den Gießrollen 2 austretende Medium wird ggf. erneut erhitzt, um die an die Gießrollen abgegebene Wärme auszugleichen und ggf. erneut die Sattdampftemperatur einzustellen.

Hierbei wird die für die Kühlung der Gießrollen 2 im stationären Gießbetrieb vorgesehenen Entspannungseinrichtung 27 und der Verdichter 28 umgangen, da diese für den Vorwärmprozess der Gießrollen 2 nicht erforderlich sind.

Ferner wird für das Vorheizen die Dampftrommel 30 nicht benötigt, da hier Energie aus dem Kreislauf abgeführt würde, die bei noch nicht abgeschlossenem Vorwärmprozess noch zum Beheizen der Gießrollen 2 benötigt wird. Daher wird die Dampftrommel 30 entweder lediglich vom Medium durchströmt, ohne Dampf aus dem Medium herauszuseparieren, oder gänzlich strömungstechnisch umgangen.

Zur Förderung des Mediums zum Vorwärmen der Gießrollen 2 wird eine Pumpe 21 und eine Heizeinrichtung 20 herangezogen, mittels der die Sattdampftemperatur des Mediums bei einem gewünschten Druck einstellbar ist.

Indem das Wasser mit Sattdampftemperatur die Gießrollen 2 durchströmt, werden deren Oberflächen 3 auf die vorgegebene Temperatur erwärmt.

Bei oder nach Erreichen der vorgegebenen Gießrollentemperatur werden die Ventile 23 für den Heizkreislauf geschlossen und die Ventile für den Kühlkreislauf geöffnet.

Da nach Gießbeginn die Gießrollen 2 zu Kühlen sind, jedoch den Gießrollen 2 das Wasser weiterhin mit Sattdampftemperatur zugeführt wird, ist nach Austreten des Mediums aus den Gießrollen 2 eine Einrichtung 25 vorgesehen, mit welcher dem Kühlkreislauf Energie, insbesondere thermische, entzogen werden kann.

Hierzu gelangt das aus den Gießrollen 2 ausgetretene Medium zunächst in eine Entspannungseinrichtung 27, in welcher der Druck abgesenkt wird. Aufgrund der erhöhten Temperatur des Medium durch die von den Gießrollen 2 abgegebenen Energie und des reduzierten Drucks, kommt es zu einem verstärkten Übergang des Mediums in die Gasphase.

Mittels einer Dampftrommel 30 wird das Gas dem Kühlkreislauf entzogen und ggf. weiterverwertet. Z.B. kann diese abgetrennte Gasphase des Kühlmediums einer entsprechenden Turbine, z.B. einer Dampfturbine, zugeführt werden, welche den Energiegehalt des Gases in Nutzenergie wandelt.

Die Entspannungseinrichtung 27 und die Dampftrommel 30 können als ein und dieselbe Einrichtung ausgebildet sein, oder als separat Einrichtungen.

Der in dieser Ausführungsform mit der Wärmabfuhr einhergehende Verlust an Heizmedium, wird durch eine Frischwasserzufuhr 26 ausgeglichen, welche vorzugsweise genau diejenige Menge an Frischwasser in den Kühlkreislauf zuführt, welche durch den Phasenübergang und die Dampfabscheidung in der Dampftrommel 30 dem Kreislauf verloren geht.

Bevor das Frischwasser den Gießrollen 2 zugeführt wird, wird dieses mit einer Heizeinrichtung erhitzt, vorzugsweise auf Sattdampftemperatur. Ggf. Können das Frischwasser und das noch im Kühlkreislauf befindliche Wasser auch gleichzeitig mit einer Heizeinrichtung 20 auf Sattdampftemperatur gebracht werden.

Anschließend wird das erhitzte Frischwasser zusammen mit dem nicht durch die Dampftrommel aus dem Kreislauf ausgetragenen Kühlmedium verdichtet und wieder unter erhöhten Druck gesetzt. Dies geschieht mittels eines sogenannten Verdichters 28.

In diesem Ausführungsbeispiel wird zum Heizen und Kühlen der Gießrollen 2 das gleiche Medium mit einem ähnlichen bzw. gleichen Parametersatz genutzt. In beiden Fällen wird das Medium innerhalb des Kreislaufs bei Sattdampftemperatur verwendet. Hierdurch lässt sich besonders gut eine Energierückgewinnung realisieren.

FIG 9 zeigt ein schematisches Ablaufdiagramm für eine Ausführungsform des erfindungsgemäßen Verfahrens. Hierbei befindet sich die Anlage nicht im Gießbetrieb. Es ist jedoch ein Vergießen von Metall geplant.

In einem Verfahrensschritt 100 wird mit dem Heizen der Gießrollenoberfläche begonnen. Hierzu können alle obigen Heizeinrichtungen einzeln und/oder in Kombination vorgesehen werden und auch andere dem Fachmann geläufige Heizeinrichtungen.

In einem Verfahrensschritt 101 wird die Temperatur der Gießrollenoberfläche erfasst. Dies erfolgt vorzugsweise mit einer kontaktlos arbeitenden Temperaturerfassungseinrichtung. Die der erfassten Temperatur entsprechenden Signale werden einer Steuer- und/oder Regeleinrichtung zugeführt.

In einem Verfahrensschritt 102 wird überprüft, ob die vorgegebene Temperatur, welche von der Gießrollenoberfläche erreicht werden soll, bereits erreicht ist. Dies geschieht in der Regel mittels der Steuer- und/oder Regeleinrichtung.

Ist die vorgegebene Temperatur noch nicht erreicht, werden ggf. Stellsignale für die Heizeinrichtung ermittelt, so dass die vorgegebene Temperatur erreicht wird. In einem technisch einfachen Fall, werden keine Stellsignale ermittelt, sondern es wird nur der Heizbetrieb bei konstanten Parametern beibehalten.

Falls Stellsignale ermittelt werden, werden diese in der Regel mittels der Steuer und/oder Regeleinrichtung ermittelt. Je nach Art der verwendeten Heizeinrichtung sind diese angepasst. Wird eine Induktionsheizeinrichtung verwendet, so werden als Stellgrößen bspw. der Induktionsstrom und/oder die Induktionsfrequenz verwendet und durch die Steuer- und/oder Regeleinrichtung beeinflusst. Bei der Verwendung von Heizmedien, wie Wasser oder Thermoöl werden bspw. Stellsignale für die Heizeinrichtungen des Mediums ermittelt. Diese geschieht in einem Verfahrensschritt 103.

Vorgeschaltet, nachgeschaltet oder parallel zur Ermittlung der Stellsignale wird ein Zeitpunkt vorausberechnet, ab dem der Gießprozess voraussichtlich gestartet werden kann, d.h. Flüssigmetall zwischen die Gießrollen geleitet werden kann. Dies geschieht in einem Verfahrensschritt 104.

Dieser ermittelte Zeitpunkt wird dem Bedienpersonal zur Anzeige gebracht, so dass diese über den Vorheizprozess der Gießrollen informiert sind. Das Anzeigen dieses Vorausberechnungsergebnisses geschieht in einem Verfahrensschritt 105.

Zudem ist es zweckmäßig in dieser Prozessphase eine Überprüfung durchzuführen, ob der Vorheizprozess korrekt arbeitet, d.h. ggf. eine Heizeinrichtung zum Erhitzen der Gießrollen defekt ist. Ein fehlerhafte Vorheizprozess kann bspw. zu einem stark schwankenden Temperaturprofil über die Länge der Gießballen führen oder zu überhaupt keiner Erwärmung der Gießrollen. Eine solche Situation würde durch die Temperaturerfassungseinrichtung erfasst und kann durch die Steuer-und/oder Regeleinrichtung erkannt werden. Das Bedienpersonal wird entsprechend informiert. Vorteil hierbei ist es, dass ein fehlerhafter Vorheizprozess überhaupt erkannt wird, da beim Vorheizen noch kein Metallband vergossen wird und daher der fehlerhafte Prozess sich zu diesem Zeitpunkt nicht am hergestellten Produkt niederschlägt. Erst beim Angießen würde ersichtlich, dass der Prozess aufgrund der fehlerhaften Vorheizung instabil ist, bis sich nach einiger Zeit die Gleichgewichtsbedingungen des Gießprozesses eingestellt haben. Jedoch wird bis dahin fehlerhaftes Metallband bzw. qualitativ schlechtes Metallband erzeugt.

Obiger Prozess wird solange wiederholt, bis die vorgegebene Temperatur der Gießrollenoberfläche erreicht ist. In einem Verfahrensschritt 106 wird mit oder nach Erreichen der vorgegebenen Temperatur der Gießprozess eingeleitet, d.h. Flüssigmetall auf die erhitzten und rotierenden Gießrollen gegeben.

Mit oder kurz nach Gießbeginn wird mit der Kühlung der Gießrollen begonnen, welche nun abschnittsweise das Flüssigmetall bzw. das zu vergießende Metall kontaktiert. Dadurch wird die Gießrollenoberfläche stark erhitzt und Bedarf der Kühlung.

Die vorhandene Temperaturerfassungseinrichtung, welche bereits im Rahmen des Vorheizens der Gießrollen genutzt wurden, wird nun zur Kontrolle der Gießrollentemperatur im Rahmen des Kühlprozesses der Gießrollen eingesetzt. Diese erfassen die Temperatur in einem Verfahrensschritt 107. Die den erfassten Gießrollentemperaturen entsprechenden Signale werden der Steuer- und/oder Regeleinrichtung zugeführt.

Diese ist derart ausgebildet, dass diese Stellsignale für die Kühleinrichtung, z.B. einen Kühlkreislauf oder einer anderen Art von Kühleinrichtung für die Gießrollenoberfläche, ermitteln kann. Weicht die erfasste Ist-Temperatur der Gießrollenoberfläche im stationären Gießbetrieb von der Soll-Temperatur ab, so kann die Steuer- und/oder Regeleinrichtung einen entsprechenden Stelleingriff für die Kühlung veranlassen. Dies geschieht in einem Verfahrensschritt 108. Dies wird solange durchgeführt, bis keine Stelleingriffe für den Kühlprozess mehr erforderlich sind, oder der Gießprozess beendet ist.

Durch dieses Verfahren wird eine Möglichkeit bereitgestellt, die Qualität des erzeugten Metallbands, insbesondere bei Gießbeginn, signifikant zu erhöhen und den Gießprozess besser zu beherrschen.

## Patentansprüche

1. Verfahren zum Betrieb einer Gießwalzverbundanlage (1), wobei das Flüssigmetall (F) mittels zweier sich entgegengesetzt drehender Gießrollen (2) zu einem Metallband (B), vorzugsweise mit einer Dicke kleiner 3 Millimeter, vergossen wird, wobei die Gießrollen (2) jeweils eine Oberfläche (3) aufweisen, die während des Vergießens wenigstens teilweise das zu vergießende Metall kontaktiert,
**dadurch gekennzeichnet, dass** vor dem Gießbeginn wenigstens ein Teilbereich der für den Kontakt mit dem zu vergießenden Metall vorgesehenen Gießrollenoberfläche (3) auf eine vorgegebene Temperatur erhitzt wird.

2. Verfahren nach Anspruch 1,
**dadurch gekennzeichnet, dass** die vorgegebene Temperatur höher als 400 Kelvin ist.

3. Verfahren nach Anspruch 1 oder 2,
**dadurch gekennzeichnet, dass** die vorgegebene Temperatur im Wesentlich gleich der Betriebstemperatur des zu erhitzenden Bereichs während des stationären Gießbetriebs ist.

4. Verfahren nach einem der Ansprüche 1 bis 3
**dadurch gekennzeichnet, dass** eine vorgegebene Temperaturverteilung, insbesondere in Längsrichtung der Gießrollen, eingestellt wird.

5. Verfahren nach einem der Ansprüche 1 bis 4,
**dadurch gekennzeichnet, dass** der erhitzte Teilbereich wenigstens der gesamte Bereich der Gießrollenoberfläche ist, welcher für den Kontakt mit dem zu vergießenden Metall Bereich der Gießrollenoberfläche vorgesehen ist.

6. Verfahren nach einem der Ansprüche 1 bis 5,
**dadurch gekennzeichnet, dass** bei oder nach Erreichen der vorgegebenen Temperatur das Vergießen des Flüssigmetalls (F) begonnen wird.

7. Verfahren nach einem der Ansprüche 1 bis 6,
**dadurch gekennzeichnet, dass** der Zeitpunkt des Gießbeginns in Abhängigkeit von einer Temperatur, insbesondere einer erfassten Temperatur, des zu erhitzenden und/oder erhitzten Bereichs der Gießrollenoberfläche (3) bestimmt wird.

8. Verfahren nach einem der Ansprüche 1 bis 7
**dadurch gekennzeichnet, dass** die Erhitzung induktiv bewirkt wird.

9. Verfahren einem der Ansprüche 1 bis 8,
**dadurch gekennzeichnet, dass** die Erhitzung mittels einer Widerstandsheizeinrichtung bewirkt wird.

10. Verfahren einem der Ansprüche 1 bis 9,
**dadurch gekennzeichnet, dass** die Erhitzung mittels eines den Gießrollen (2) zugeführten erhitzten flüssigen Mediums (M), insbesondere erhitztes Wasser oder erhitztes Thermoöl, bewirkt wird.

11. Verfahren nach Anspruch 10,
**dadurch gekennzeichnet, dass** nach Gießbeginn das gleiche flüssige Medium (M) zur Kühlung der Gießrollenoberfläche (3) verwendet wird.

12. Verfahren nach Anspruch 10 oder 11,
**dadurch gekennzeichnet, dass** den Gießrollen (2) vor Gießbeginn ein auf die Gießrollenoberfläche (3) erhitzend wirkendes flüssiges Medium (M) zugeführt wird und nach Gießbeginn ein auf die Gießrollenoberflächen (3) kühlend wirkendes flüssiges Medium (M) zugeführt wird.

13. Gießwalzverbundanlage (1) mit einem als Zweirollengießmaschine ausgebildetem Gießaggregat, mit einer Einrichtung (4, 5, 6, 7, 8) zum Beheizen einer Oberfläche (3) der Gießrollen (2), mit einer Steuer- und/oder Regeleinrichtung (50) zum Steuern und/oder Regeln des Gießprozesses, wobei die Steuer-und/oder Regeleinrichtung mit der Heizeinrichtung (4, 5, 6, 7, 8) wirkverbunden ist,
**dadurch gekennzeichnet, dass** die Steuer-und/oder Regeleinrichtung (50) einen maschinenlesbaren Programmcode (41) aufweist, welcher Steuerbefehle umfasst, welche die Steuer- und/oder Regeleinrichtung (50) zur Durchführung des Verfahrens nach einem der Ansprüche 1 bis 12 veranlassen.

14. Gießwalzverbundanlage nach Anspruch 13,
**gekennzeichnet durch** wenigstens eine Temperaturerfassungseinrichtung (10) zur Erfassung einer Temperatur der Oberfläche (3) einer Gießrolle (2), wobei die Temperaturerfassungseinrichtung (10) mit der Steuer- und/oder Regeleinrichtung (50) wirkverbunden ist.

15. Gießwalzverbundanlage nach Anspruch 13 oder 14,
**dadurch gekennzeichnet, dass** die Einrichtung (4, 5, 6, 7, 8) einen geschlossene Flüssigkeitskreislauf (6, 7, 8) aufweist, wobei die Einrichtung (4, 5, 6, 7, 8) vor dem Gießbeginn als Heizeinrichtung und nach dem Gießbeginn als Kühleinrichtung für die Gießrollenoberfläche (3) einsetzbar ist.

16. Steuer- und/oder Regeleinrichtung (50) für eine Gießwalzverbundanlage (1), mit einem maschinenlesbaren Programmcode, welcher Steuerbefehle umfasst, welche die Steuer- und/oder Regeleinrichtung (50) zur Durchführung des Verfahrens nach einem der Ansprüche 1 bis 12 veranlassen.
